# EUROPÄISCHE PATENTANMELDUNG

(11) **EP 4 711 016 A1**
(43) Veröffentlichungstag der Anmeldung: **18.03.2026**
(21) Anmeldenummer: 25200569.9
(22) Anmeldetag: 05.09.2025
(51) Int. Cl.: A63B 21/06, A63B 21/062, A63B 21/00, A63B 23/12

(54) **TRAININGSGERÄT**

(30) Priorität: 17.09.2024 DE 102024126820
(71) Anmelder: Penning, Heinz, 32427 Minden (DE)
(72) Erfinder: Penning, Heinz, 32427 Minden (DE)
(74) Vertreter: Dantz, Jan Henning

(57) **Zusammenfassung**

Ein Trainingsgerät (1) für den Muskelaufbau umfasst ein erstes Betätigungselement (5) zum Anheben eines ersten Gewichtsblockes (7) und ein zweites Betätigungselement (8) zum Anheben eines zweiten Gewichtsblockes (9), wobei der zweite Gewichtsblock (9) relativ zu dem ersten Gewichtsblock (7) unabhängig zwischen einer abgesenkten Ausgangsposition und einer angehobenen Position bewegbar ist, wobei der erste Gewichtsblock (7) mit dem zweiten Gewichtsblock (9) koppelbar ist und über das erste Betätigungselement (5) der erste Gewichtsblock (7) zusammen mit dem zweiten Gewichtsblock (9) bewegbar ist. Dadurch kann beim Training die Gewichtsbelastung variiert werden, wobei über das erste Betätigungselement (5) wahlweise nur der erste Gewichtsblock (7) oder der Gewichtsblock (7) und der zweite Gewichtsblock (9) anhebbar sind.

## Beschreibung

Die vorliegende Erfindung betrifft ein Trainingsgerät für den Muskelaufbau mit einem ersten Betätigungselement zum Anheben eines ersten Gewichtsblockes und einem zweiten Betätigungselement zum Anheben eines zweiten Gewichtsblockes, wobei der zweite Gewichtsblock relativ zu dem ersten Gewichtsblock unabhängig zwischen einer abgesenkten Ausgangsposition und einer angehobenen Position bewegbar ist.

Bei herkömmlichen Krafttrainingsgeräten stellt der Trainierende, vor Beginn der Übungsausführung, ein bestimmtes Trainingsgewicht ein. Dies erfolgt z.B. durch Einstecken eines Fixierstiftes in ein Plattengewichtsregister, wie bei den weitverbreiteten Steckgewichtstrainingsgeräten, oder durch Auflegen von Gewichtsscheiben bei den sogenannten Plate-Loaded-Geräten. Anschließend absolviert der Trainierende mit diesem gewählten Trainingsgewicht eine bestimmte Anzahl von Übungs-Bewegungen.

Bei solchen Trainingsgeräten ist nachteilig, dass nach einer vorbestimmten Anzahl von Übungsbewegungen die zunehmend erschöpfte Muskulatur das eingestellte Gewicht nicht mehr anheben kann und für ein hochintensives Training das anzuhebende Gewicht verstellt werden muss. Die am Trainingsgerät eingestellte Gewichtsbelastung muss manuell verändert werden, was nicht ohne Unterbrechung der Übungsausführung möglich ist und vergleichsweise aufwändig ist.

Es ist daher Aufgabe der vorliegenden Erfindung, ein Trainingsgerät für den Muskelaufbau zu schaffen, das ein intensives Training mit variabler Gewichtsbelastung ermöglicht.

Diese Aufgabe wird mit einem Trainingsgerät mit den Merkmalen des Anspruches 1 gelöst.

Das erfindungsgemäße Trainingsgerät für den Muskelaufbau umfasst ein erstes Betätigungselement zum Anheben eines ersten Gewichtsblockes und ein zweites Betätigungselement zum Anheben eines zweite Gewichtsblockes, wobei der zweite Gewichtsblock relativ zu dem ersten Gewichtblock zwischen einer abgesenkten Ausgangsposition und einer angehobenen Position bewegbar ist, wobei der erste Gewichtsblock mit dem zweiten Gewichtsblock koppelbar ist und über das erste Betätigungselement der erste Gewichtsblock zusammen mit dem zweiten Gewichtsblock bewegbar ist. Dadurch kann der Trainierende über das erste Betätigungselement wahlweise nur den ersten Gewichtsblock anheben oder das Gesamtgewicht aus erstem Gewichtsblock und zweitem Gewichtsblock. Bei einer Trainingseinheit kann somit zunächst mit dem Gesamtgewicht aus erstem Gewichtsblock und zweitem Gewichtsblock trainiert werden, wobei nach einer Anzahl von Wiederholungen der Benutzer das zweite Betätigungselement betätigen kann, um den zweiten Gewichtsblock anzuheben und somit von dem ersten Gewichtsblock zu entkoppeln. Dadurch wird das Gewicht des zweiten Gewichtsblockes entfernt, und der Trainierende kann noch weitere Bewegungen nur mit dem ersten Gewichtsblock ausführen. Ein solches hochintensives Einsatztraining kann flexibel durchgeführt werden, was den Trainingserfolg verbessert.

Vorzugsweise ist an dem ersten Gewichtsblock eine Stützfläche vorgesehen, mittels der der zweite Gewichtsblock anhebbar ist. Die Kopplung des ersten Gewichtblockes mit dem zweiten Gewichtsblock erfolgt somit über die Stützfläche, auf der der zweite Gewichtblock aufliegen kann. Dabei kann die Stützfläche optional in einer abgesenkten Position des ersten Gewichtsblockes und des zweiten Gewichtsblockes unbelastet sein oder in einem Spalt zu dem zweiten Gewichtsblock angeordnet sein, und nur bei einem Anheben des ersten Gewichtblockes wird über die Stützfläche der zweite Gewichtsblock angehoben. Dadurch erfolgt das Koppeln bzw. Zuschalten des zweiten Gewichtblockes immer bei einer Bewegung des ersten Gewichtsblockes von der abgesenkten Position in eine angehobene Position. Diese Kopplung erfolgt mechanisch und ist somit unabhängig von elektronischen Steuerungen. Statt der Kopplung über eine Stützfläche kann auch ein anderes Verbindungselement zur Kopplung eingesetzt werden, beispielsweise ein Befestigungselement, das zwei Zugelemente, wobei jedes Zugelement alternativ aus einem Zugseil, Riemen oder einer Kette bestehen kann. Diese sind so gekoppelt, dass wie bei dem zuvor beschriebenen "Stützflächen-Prinzip" der zweite Gewichtsblock durch ein zweites Betätigungselement, unabhängig vom ersten Gewichtsblock, angehoben und damit entkoppelt werden kann. Dadurch wird dann nur einer der beiden Gewichtsblöcke bewegt und ist damit als Trainingsgewicht wirksam. Bevorzugt ist in der angehobenen Position das zugehörige Zugelement über eine Feder in eine gespannte Position vorgespannt.

Für einen kompakten Aufbau ist der erste Gewichtsblock bevorzugt in vertikaler Richtung unterhalb des zweiten Gewichtsblockes angeordnet. Die Gewichtsblöcke können dabei entlang von Führungen, beispielsweise von Stangen, geführt sein, insbesondere in vertikale Richtung.

Der erste Gewichtsblock und/oder der zweite Gewichtsblock können mehrere Einzelgewichte umfassen, die jeweils über eine Verbindungsstange und einen Riegel aneinander fixiert sind. Dadurch kann das Gewicht des ersten Gewichtsblockes und das Gewicht des zweiten Gewichtsblockes individuell eingestellt werden, wenn jeder Gewichtsblock eine Verbindungsstange und mehrere Einzelgewichte umfasst und an der Verbindungsstange über mindestens einen Riegel die gewünschte Anzahl von Einzelgewichten an der Verbindungsstange fixierbar ist. Die Einzelgewichte können beispielsweise Gewichtsscheiben aus Metall sein. Der jeweilige Gewichtsblock wird dabei durch die Verbindungsstange und die Einzelgewichte gebildet, die an der Verbindungsstange fixiert sind. In der abgesenkten Position taucht die Verbindungsstange vorzugsweise in aus Einzelgewichten gebildetes Lager ein, so dass durch Herausziehen des Riegels und Einstecken des Riegels in ein Einzelgewicht des Lagers das Gewicht des jeweiligen Gewichtsblockes erhöht werden kann, um das Trainingsgewicht individuell einstellen zu können.

Vorzugsweise umfasst der erste Gewichtsblock eine erste Verbindungsstange, an der eines oder mehrere Einzelgewichte gehalten sind, wobei über die erste Verbindungsstange des ersten Gewichtsblockes eine zweite Verbindungsstange des zweiten Gewichtsblockes in einer angehobenen Position abstützbar ist. Dadurch erfolgt die Kraftübertragung unmittelbar über die beiden Verbindungsstange bevorzugt zentrisch, wobei eine obere Stirnseite der ersten Verbindungsstange die Abstützfläche bildet. Optional können zur Vermeidung von Geräuschen Dämpfungselemente zwischen den beiden Verbindungsstangen vorgesehen sein. Die erste Verbindungsstange des ersten Gewichtsblockes kann dabei durch ein Lager aus Einzelgewichten für den zweiten Gewichtblock durchführbar sein. Dadurch befindet sich in dem Lager aus Einzelgewichten wahlweise die zweite Verbindungsstange in der abgesenkten Position des zweiten Gewichtsblockes oder die erste Verbindungsstange in der angehobenen Position.

Die erste Verbindungsstange ist bevorzugt über einen Seilzug, einen Riemen, eine Kette und/oder einen Hebel mit dem ersten Betätigungselement verbunden. Die Übertragungsmechanik kann dabei auch mehrere Hebel, Seilzüge oder Umlenkrollen umfassen, je nach Art des Trainingsgerätes. Auch die zweite Verbindungsstange kann über einen Seilzug und/oder einen Hebel oder andere Mechaniken mit dem zweiten Betätigungselement verbunden sein.

Bevorzugt ist das erste Betätigungselement als Handhebel ausgebildet und dient zum Trainieren der Armmuskulatur. Das zweite Betätigungselement kann ein Fußpedal umfassen, so dass über das zweite Betätigungselement der zweite Gewichtsblock anhebbar ist. Es ist natürlich auch möglich, das erste Betätigungselement als Fußhebel oder Fußpedal auszubilden und das zweite Betätigungselement als Handhebel oder Zugelement. Zudem kann das Trainingsgerät auch zwei erste Betätigungselemente oder zwei zweite Betätigungselemente aufweisen

Die Erfindung wird nachfolgend anhand eines Ausführungsbeispiels mit Bezug auf die beigefügten Zeichnungen näher erläutert. Es zeigen:
- Figur 1: eine perspektivische Ansicht eines erfindungsgemäßen Trainingsgerätes;
- Figur 2: eine Ansicht des Trainingsgerätes mit einer Person in der Ausgangsstellung;
- Figur 3: eine Ansicht des Trainingsgerätes der Figur 2 nach einer Bewegung des ersten Betätigungselementes;
- Figur 4: eine Ansicht der Gewichtsblöcke des Trainingsgerätes in der Position zu Figur 2;
- Figur 5: eine Ansicht der Gewichtsblöcke des Trainingsgerätes in der Position der Figur 3;
- Figur 6: eine Ansicht des Trainingsgerätes der Figur 1 nach einer Bewegung des zweiten Betätigungselementes;
- Figur 7: eine Ansicht des Trainingsgerätes nach Figur 6 nach der Bewegung des ersten und des zweiten Betätigungselementes;
- Figur 8: eine Ansicht der Gewichtsblöcke in der Position der Figur 6, und
- Figur 9: eine Ansicht der Gewichtsblöcke in der Position der Figur 7.

Ein Trainingsgerät 1 umfasst ein Gestell 2 mit einem Sitz 3 für eine Person, wobei das Trainingsgerät 1 eine Armauflage 4 umfasst, an der ein erstes Betätigungselement 5 in Form eines Handhebels bewegbar gelagert ist. Das Betätigungselement 5 ist an einem Hebel 6 schwenkbar gelagert. Über das Betätigungselement 5 kann über den Hebel 6 und eine weitere Übertragungsmechanik ein erster Gewichtsblock 7 angehoben werden.

An dem Gestell 2 des Trainingsgerätes 1 ist ferner ein zweites Betätigungselement 8 in Form eines Fußpedals vorgesehen, das über eine Übertragungsmechanik einen zweiten Gewichtsblock 9 bewegen kann, der oberhalb des ersten Gewichtsblockes 7 angeordnet ist. Die Gewichtsblöcke 7 und 9 sind neben dem Sitz 3 angeordnet, so dass die trainierende Person die Anzahl der Einzelgewichte an dem ersten Gewichtsblock 7 und dem zweiten Gewichtsblock 9 einstellen kann.

Unterhalb des ersten Gewichtsblockes 7 befindet sich ein Lager 12 aus Einzelgewichten, die optional mit dem ersten Gewichtsblock 7 gekoppelt werden können. Unter dem Gewichtsblock 9 befindet sich ebenfalls ein Lager 11 aus Einzelgewichten, die optional mit dem zweiten Gewichtsblock 9 gekoppelt werden können.

In Figur 2 sitzt eine in Umrissen dargestellte Person auf dem Sitz 3 und greift mit den Händen das erste Betätigungselement 5, das sich in der Ausgangsposition befindet. Die Füße sind ohne Kontakt zu dem zweiten Betätigungselement 8, das sich ebenfalls in der Ausgangsposition befindet. Der ersten Gewichtsblock 7 und der zweite Gewichtsblock 9 befinden sich somit in der abgesenkten Position.

In Figur 3 wurde durch eine Armbewegung des Trainierenden das erste Betätigungselement 5 durch die Armbewegung verschwenkt, so dass über den Hebel 6 und eine weitere Betätigungsmechanik der erste Gewichtsblock 7 von der abgesenkten Position in eine angehobene Position bewegt wurde. Durch die Bewegung des ersten Gewichtsblockes 7 ist eine Kopplung mit dem zweiten Gewichtsblock 9 erfolgt, der dadurch ebenfalls in eine angehobene Position bewegt wurde. Das zweite Betätigungselement 8 befindet sich in der Ausgangsposition. Durch die Bewegung des zweiten Gewichtsblockes 9 wurde auch ein Seilzug 13 oder Flachriemen bewegt, der beispielsweise über ein Federelement auf Spannung gehalten werden kann.

In den Figuren 4 und 5 sind die beiden Gewichtsblöcke 7 und 9 in den beiden Positionen der Figuren 2 und 3 gezeigt. Der erste Gewichtsblock 7 besteht aus einer Verbindungsstange 18 und mehreren Einzelgewichten 20, die über einen Riegel 15, beispielsweise einen durch die Einzelgewichte 20 und die Verbindungsstange 18 durchsteckbaren Riegel, miteinander koppelbar sind. Der Riegel 15 befindet sich in einem der Einzelgewichte 20, und die darüber angeordneten Einzelgewichte 20 gehören damit zu dem ersten Gewichtsblock 7. Die darunter angeordneten Einzelgewichte 20 gehören zu einem Lager 12 aus Einzelgewichten, das stationär verbleibt.

Auch der zweite Gewichtsblock 9 umfasst eine zweite Verbindungsstange 14, an der über einen Riegel 15 eines oder mehrere Einzelgewichte 20 fixierbar sind. die Einzelgewichte 20 unterhalb des Riegels 15 bilden ein Lager 11 aus Einzelgewichten 20 aus, die vom Trainierenden optional dem zweiten Gewichtsblock 9 zugefügt werden können. Das Lager 11 aus Einzelgewichten 20 ist auf einer Konsole 17 des Gestells 2 abgestützt.

In Figur 4 befinden sich der erste Gewichtsblock 7 und der zweite Gewichtsblock 9 in der abgesenkten Position abgestützt auf dem Lager 11 bzw. 12. Wird das erste Betätigungselement 5 verschwenkt, wie dies in Figur 3 gezeigt ist, wird ein Seilzug 21 gezogen, der um eine Umlenkrolle 22 an der Verbindungsstange 18 geführt ist. Der Seilzug 21 ist mit einem Ende 23 an der Konsole 17 fixiert, so dass durch die U-förmige Umlenkung an der Umlenkrolle 22 die Verbindungsstange 18 beim Ziehen an dem Seilzug 21 angehoben wird, wie dies in Figur 5 gezeigt ist. Dadurch wird auch der ersten Gewichtsblick 7 von der abgesenkten Position in eine angehobene Position bewegt.

Die Verbindungsstange 18 weist an der Oberseite eine Stützfläche 19 auf, wie dies in Figur 4 gezeigt ist. Diese kann in der Ausgangsposition beabstandet durch einen Spalt von der zweiten Verbindungsstange 14 für den zweiten Gewichtsblock 9 angeordnet sein. Optional kann die Stützfläche 19 auch ohne Spalt über ein elastisches Dämpfungselement mit der zweiten Verbindungsstange 14 verbunden sein. Bei einem Anheben der ersten Verbindungsstange 18 mit dem ersten Gewichtsblock wird auch die zweite Verbindungsstange 14 über die Stützfläche 19 angehoben, so dass durch die Trainingsbewegung sowohl der ersten Gewichtsblock 7 als auch der zweite Gewichtblock 9 bewegt werden. Die Einzelgewichte 20 der Gewichtsblöcke 7 und 9 sowie der Lager 11 und 12 sind bevorzugt an Führungsstangen 16 geführt, die insbesondere vertikal an einem Rahmen 10 für die Gewichtseinheit fixiert sind.

Nach einer vorbestimmten Anzahl von Bewegungen kann die Armmuskulatur des Trainierenden erschlaffen, so dass das Gesamtgewicht aus erstem Gewichtsblock 7 und zweitem Gewichtsblock 9 nicht mehr angehoben werden kann. Dann kann der Trainierende mit seinem Fuß das zweite Betätigungselement 8 verschwenken, wie dies in Figur 6 dargestellt ist. Durch Verschwenken des zweiten Betätigungselementes 8 wird über eine Übertragungsmechanik mit einem Seilzug 13 der zweite Gewichtsblock 9 mit der zweiten Verbindungsstange 14 von der Ausgangsposition in eine angehobene Position bewegt, ohne dass dies Einfluss auf die Position des ersten Gewichtsblockes 7 hat. Der zweite Gewichtsblock 9 mit der Verbindungsstange 14 wird somit von der Verbindungsstange 18 entfernt.

In dieser Position kann der Trainierende nun das erste Betätigungselement 5 wieder verschwenken, wie dies in Figur 7 gezeigt ist. Dann muss zur Bewegung des ersten Betätigungselementes 5 und des Hebels 6 nur noch das Gewicht des ersten Gewichtblockes 7 angehoben werden, das dann von der abgesenkten Position in die angehobene Position bewegt wird, ohne dass das Gewicht des zweiten Gewichtsblockes 9 auf dem ersten Gewichtsblock 7 lastet. Das Training kann somit mit reduziertem Gewicht verlängert werden.

In den Figuren 8 und 9 sind die Gewichtsblöcke entsprechend den Figuren 6 und 7 gezeigt. In Figur 8 wurde der zweiten Gewichtsblock 9 über das zweite Betätigungselement entsprechend Figur 6 angehoben, und es ist erkennbar, dass die zweite Verbindungsstange 14 nun vertikal beabstandet von der ersten Verbindungsstange 18 angeordnet ist. Wenn nun das erste Betätigungselement 5 mit dem Hebel 6 bewegt wird und den Seilzug 21 zieht, bewegt dieser über die Umlenkrolle 22 die Verbindungsstange 18 nach oben und hebt den ersten Gewichtsblock 7 in eine angehobene Position an, wobei die obere Stützfläche 19 an der Verbindungsstange 18 außer Eingriff bleibt und kein Gewicht der ersten Verbindungsstange 14 auf dieser lastet. Dadurch kann die Trainingseinheit mit dem Gewicht des ersten Gewichtsblockes 7 verlängert werden, ohne dass zusätzlich auch der zweige Gewichtsblock 9 angehoben werden muss. Nach dem Training der Armmuskulatur mit nur dem ersten Gewichtsblock 7 können dann das erste Betätigungselement 5 und das zweite Betätigungselement 8 wieder in die Ausgangsposition zurückbewegt werden.

In dem dargestellten Ausführungsbeispiel besitzt das Trainingsgerät 1 nur ein erstes Betätigungselement 5 in Form eines Handhebels und in zweites Betätigungselement 8 in Form eines Fußpedals. Es ist natürlich auch möglich, zwei erste Betätigungselemente, beispielsweise zwei Handhebel, vorzugsehen und zwei zweite Betätigungselemente, beispielsweise zwei Fußpedale. Zudem kann auch das erste Betätigungselement für das Training der Beinmuskulatur eingesetzt werden und das zweite Betätigungselement für eine Handbetätigung ausgelegt sein.

### Bezugszeichenliste

- 1: Trainingsgerät
- 2: Gestell
- 3: Sitz
- 4: Armauflage
- 5: Betätigungselement
- 6: Hebel
- 7: Gewichtsblock
- 8: Betätigungselement
- 9: Gewichtsblock
- 10: Rahmen
- 11: Lager
- 12: Lager
- 13: Seilzug
- 14: Verbindungsstange
- 15: Riegel
- 16: Führungsstange
- 17: Konsole
- 18: Verbindungsstange
- 19: Stützfläche
- 20: Einzelgewicht
- 21: Seilzug
- 22: Umlenkrolle
- 23: Ende

## Patentansprüche

1. Trainingsgerät (1) für den Muskelaufbau mit einem ersten Betätigungselement (5) zum Anheben eines ersten Gewichtsblockes (7) und einem zweiten Betätigungselement (8) zum Anheben eines zweiten Gewichtsblockes (9), wobei der zweite Gewichtsblock (9) relativ zu dem ersten Gewichtsblock (7) unabhängig zwischen einer abgesenkten Ausgangsposition und einer angehobenen Position bewegbar ist, **dadurch gekennzeichnet, dass** der erste Gewichtsblock (7) mit dem zweiten Gewichtsblock (9) koppelbar ist und über das erste Betätigungselement (5) der erste Gewichtsblock (7) zusammen mit dem zweiten Gewichtsblock (9) bewegbar ist.

2. Trainingsgerät nach Anspruch 1, **dadurch gekennzeichnet, dass** an dem ersten Gewichtsblock (7) eine Stützfläche (19) vorgesehen ist, mittels der der zweite Gewichtsblock (9) anhebbar ist.

3. Trainingsgerät nach Anspruch 1 oder 2, **dadurch gekennzeichnet, dass** der erste Gewichtsblock (7) unterhalb des zweiten Gewichtsblockes (9) angeordnet ist.

4. Trainingsgerät nach einem der vorhergehenden Ansprüche, **dadurch gekennzeichnet, dass** der erste Gewichtsblock (7) und/oder der zweite Gewichtsblock (9) mehrere Einzelgewichte (20) umfasst, die jeweils über eine Verbindungsstange (14, 18) und einen Riegel (15) aneinander fixierbar sind.

5. Trainingsgerät nach Anspruch 4, **dadurch gekennzeichnet, dass** die jeweilige Verbindungsstange (14, 18) in einer abgesenkten Position in ein aus Einzelgewichten (20) gebildetes Lager (11, 12) eintaucht.

6. Trainingsgerät nach Anspruch 4 oder 5, **dadurch gekennzeichnet, dass** der erste Gewichtsblock (7) eine erste Verbindungsstange (18) umfasst, an der ein oder mehrere Einzelgewichte (20) gehalten sind, und über die erste Verbindungsstange (18) des ersten Gewichtsblockes (7) eine zweite Verbindungsstange (14) des zweiten Gewichtsblockes (9) in einer angehobenen Position abstützbar ist.

7. Trainingsgerät nach Anspruch 6, **dadurch gekennzeichnet, dass** die erste Verbindungsstange (18) des ersten Gewichtsblockes (7) durch ein Lager (11) aus Einzelgewichten (20) für den zweiten Gewichtsblock (9) durchführbar ist.

8. Trainingsgerät nach Anspruch 6 oder 7, **dadurch gekennzeichnet, dass** die erste Verbindungsstange (18) über einen Seilzug (21) und/oder einen Hebel (6) mit dem ersten Betätigungselement verbunden ist.

9. Trainingsgerät nach einem der Ansprüche 6 bis 8, **dadurch gekennzeichnet, dass** die zweite Verbindungsstange (18) über einen Seilzug (13), einen Riemen, eine Kette und/oder einen Hebel mit dem zweiten Betätigungselement (8) verbunden ist.

10. Trainingsgerät nach einem der vorhergehenden Ansprüche, **dadurch gekennzeichnet, dass** das erste Betätigungselement (5) einen Handhebel zum Trainieren der Armmuskulatur umfasst.

11. Trainingsgerät nach einem der vorhergehenden Ansprüche, **dadurch gekennzeichnet, dass** das zweite Betätigungselement (8) ein Fußpedal umfasst.

12. Trainingsgerät nach Anspruch 1, **dadurch gekennzeichnet, dass** der erste Gewichtsblock (7) mit dem zweiten Gewichtsblock (9) über ein Befestigungselement koppelbar ist, das zwei Zugelemente aneinander fixiert, wobei eine Entkopplung dadurch erfolgt, dass der zweite Gewichtsblock (9) durch ein zweites Betätigungselement, unabhängig vom ersten Gewichtsblock, in eine angehobene Position bewegt wird und dadurch nur der erste Gewichtsblock (7) als Übungsgewicht wirksam verbleibt.
